# EUROPÄISCHE PATENTSCHRIFT

(11) **EP 3 307 551 B1**
(45) Veröffentlichungstag und Bekanntmachung des Hinweises auf die Patenterteilung: **20.03.2019**
(21) Anmeldenummer: 16729563.3
(22) Anmeldetag: 15.06.2016
(51) Int. Cl.: B42D 25/425, B42D 25/435

(54) **SICHERHEITSETIKETT MIT KIPPEFFEKT**
SECURITY LABEL WITH TILT EFFECT
ÉTIQUETTE DE SÉCURITÉ À EFFET D'IMAGE LATENTE

(30) Priorität: 15.06.2015 DE 102015210982
(43) Veröffentlichungstag der Anmeldung: 18.04.2018
(73) Patentinhaber: tesa scribos GmbH, 69126 Heidelberg (DE)
(72) Erfinder: BORGSMÜLLER, Stefan, 69126 Heidelberg (DE)
(74) Vertreter: Erbe, Claudia
(86) Internationale Anmeldenummer: PCT/EP2016/063716
(87) Internationale Veröffentlichungsnummer: WO 2016/202840

(56) Entgegenhaltungen:
- WO-A1-2013/127650
- WO-A1-2014/127403

## Beschreibung

Die Erfindung betrifft einen fälschungssicheren Träger mit einer Serie optischer Sicherheitselemente. Die Erfindung betrifft auch ein Verfahren zur Herstellung eines fälschungssicheren Trägers mit einer Serie optischer Sicherheitselemente.

Als Fälschungsschutz für Produkte, Dokumente und Ausweise werden optisch variable Elemente eingesetzt. Optische Sicherheitselemente enthalten Strukturen sehr hoher Auflösung, die spezielle optische Effekte erzeugen. Solche Strukturen sind schwer zu kopieren und können meist mit normaler Drucktechnik nicht dargestellt werden. Optische Sicherheitselemente können Strukturen enthalten, die für das bloße Auge sichtbar und verifizierbar sind sowie Strukturen, die entweder mit einfachen oder mit speziellen Lesegeräten überprüfbar sind. Optische Sicherheitselemente sind weithin bekannt und werden vielfältig eingesetzt. Zu den optischen Sicherheitselementen zählen z. B. Hologramme, Kinegramme und Lithogramme. Die Strukturen, die in optisch variablen Elementen enthalten sind, können Hologramme sein, speziell Regenbogenhologramme, Transmissionshologramme, Reflexionshologramme, 2D-Hologramme, 3D-Hologramme, Fourierhologramme, Fresnelhologramme, Volumenhologramme und Kinoforms. Solche Hologramme können entweder direkt optisch erzeugt werden oder im Computer berechnet werden. Weiterhin können diffraktive Strukturen enthalten sein, insbesondere Beugungsgitter. Es können refraktive Strukturen enthalten sein, wie Fresnellinsen oder geblazte Gitter. Es können streuende Elemente enthalten sein, wie Diffusoren. In der Literatur sind noch zahlreiche weitere Strukturen beschrieben, die in optisch variablen Elementen enthalten sein können. Die verschiedenen Strukturen können teilweise überlagert werden, um in der gleichen Region des optisch variablen Elements zwei oder mehr Effekte unterbringen zu können. Die verschiedenen Strukturen können verwendet werden, um graphische Elemente zu gestalten, wie Guillochen, Logos, Bilder, Linien, Flächen usw. Weiterhin können textuelle Elemente gestaltet werden, wie Schriftzüge, numerische oder alphanumerische Seriennummern, Mikroschriften. Weiterhin können funktionale Elemente gestaltet werden, wie Barcodes oder andere maschinenlesbare Strukturen. Die verschiedenen Strukturen und Elemente werden auf geschickte Weise zu einem Gesamtdesign für das optische Sicherheitselement verbunden, welches nach Möglichkeit alle Anforderungen bezüglich Sicherheit, Funktionalität und ästhetischem Eindruck des optischen Sicherheitselements erfüllt.

Optische Sicherheitselemente können in einem Replikationsprozess hergestellt werden. Hierzu wird auf aufwändige Art und Weise ein Master-Prägestempel mit einem speziellen Gesamtdesign erstellt. Solche Master-Prägestempel können in einem Elektronenstrahllithographie-Verfahren oder in einem Dotmatrix-Verfahren hergestellt werden, wobei hohe Auflösungen erreicht werden können. Im Fall der Elektronenstrahllithographie können Auflösungen von bis hinunter zu wenigen Nanometern erreicht werden. Im Fall des Dotmatrix-Verfahrens oder anderer Interferenzverfahren können Beugungsgitter mit einer Gitterkonstante von bis hinunter zu wenigen 100 Nanometern erzeugt werden. Von dem Master-Prägestempel können wiederum Tochterprägestempel erzeugt werden und von diesen weitere Tochterprägestempel. Die Prägestempel dienen dann in einem Prägeprozess der Prägung einer größeren Menge von optisch variablen Elementen. Bei einem solchen Prägeprozess sind die erzeugten optisch variablen Elemente im Wesentlichen alle gleich.

In der WO 2014/127403 A1 ist ein Verfahren offenbart, in dem eine Trägerschicht mit einer durchgehenden Gitterschicht versehen wird. In die Gitterschicht werden Öffnungen eingebracht, die eine tiefere und breitere Rillenstruktur aufweisen als die Gitterschicht. Anschließend werden die Gitterschicht und die Öffnungen mit einem Flüssigkristall übergossen. Die Moleküle des Flüssigkristalls richten sich in den schmalen Rillen der Gitterschicht aus, während sie in den Öffnungen nicht ausgerichtet bleiben. Auf die Oberfläche fallendes Licht wird in den Bereichen, in denen die Moleküle ausgerichtet sind, polarisiert reflektiert und in den anderen Bereichen unpolarisiert reflektiert. Das unterschiedliche Reflexionsverhalten kann mittels eines Polarisators oder einer Polarisationsbrille detektiert werden.

Als nächstkommender Stand der Technik wird die Schrift WO 2013/127650 A1 angesehen, in der ein fälschungssicherer Träger mit mindestens einer metallisierten Schicht offenbart ist, in die wenigstens ein optisch variables Element eingebracht ist, wobei das wenigstens eine optisch variable Element eine nicht-individuelle Prägestruktur aufweist und das wenigstens eine optisch variable Element eine individuelle laserlithografische Struktur mit einer Auflösung von unter 20 µm aufweist.

Der Erfindung liegt die Aufgabe zugrunde, Träger mit einer Serie optischer Sicherheitselemente noch fälschungssicherer zu machen sowie ein Verfahren zu ihrer Herstellung zur Verfügung zu stellen.

Die Aufgabe wird hinsichtlich des Trägers durch einen fälschungssicheren Träger mit den Merkmalen des Anspruchs 1 erfüllt. Bevorzugte Weiterbildungen sind Gegenstand der abhängigen Erzeugnisansprüche.

Der Begriff des Trägers ist hier sehr allgemein zu verstehen. Es kann sich dabei um verformbare Streifen, insbesondere eine streifenartige mehrschichtige Folie, ein Klebeband oder auch um steife Streifen handeln. Den Trägern ist gemeinsam, dass ihre Länge und ihre Breite deutlich größer sind als ihre Dicke. Die erfindungsgemäßen fälschungssicheren Träger können vielfältige Gestalt annehmen, insbesondere mehrteilig sein, also mehrere einzelne Trägereinheiten umfassen. Sie können insbesondere als selbstklebende Etiketten oder Heißsiegelmaterial ausgelegt sein. Die Etikettenform bzw. die Form eines Heißsiegelstempels kann beliebig sein, beispielsweise kreisförmig, oval, polygonal mit abgerundeten Ecken usw. Im Falle des Heißsiegelmaterials kann das Gesamtdesign auch als langer Streifen ausgelegt sein, das auf das Substrat in gesamter Länger gesiegelt wird. Solche Streifen sind von Eintrittskarten, Fahrkarten oder Banknoten her bekannt.

Überraschend hat sich gezeigt, dass die Fälschungssicherheit von Trägern einer Serie optischer Sicherheitselemente erhöht werden kann, indem mindestens zwei, einer Mehrzahl oder jedem der optischen Sicherheitselemente ein optischer Kippeffekt hinzugefügt wird. Das kann in erfindungsgemäßer Weise durch eine Kombination oder Verbindung einer Prägestruktur mit einer lithographischen Struktur geschehen. Entlang des Trägers ist eine Serie optischer Sicherheitselemente angeordnet. Unter einer Serie werden wenigstens zwei optische Sicherheitselemente verstanden, es kann sich auch um drei vier oder jede höhere Anzahl an Sicherheitselementen handeln. Diese können alle untereinander verschieden oder einige von ihnen können verscheiden sein. Vorzugsweise ist der Träger zwischen den optischen Sicherheitselementen trennbar, so dass jedes einzelne optische Sicherheitselement als klebbares oder heißsiegelbares Etikett, Holospot®, Priospot®, VeoMark® o. Ä. weiterverwendbar ist. Im Falle eine Heißsiegelfolie zu Weiterverarbeitung in einem Siegelprozess ist die Trennbarkeit nicht notwendig.

Der Träger weist mindestens eine metallisierte Schicht auf, dabei kann es sich um eine metallisierte Folie oder metallisierten Lack handeln. Es sind auch andere Formen der metallisierten Schicht denkbar.

Der Träger kann zuerst geprägt und dann metallisiert werden oder umgekehrt. Das Relief der Prägung wird dabei in die Metallschicht eingeprägt. Die Metallschicht wird durch die Prägung nicht zerstört und dient als Reflexionsschicht. Das von der geprägten Struktur gebeugte Licht wird wieder in den Raum zurückgespiegelt. Die Prägung der metallisierten Schicht erfolgt, indem eine Serie nicht-individueller Motive, vorzugsweise untereinander identischer oder zumindest weitgehend identischer Motive, geprägt wird. Jedes der nicht-individuellen Motive bildet einen Bestandteil jeweils eines der optischen Sicherheitselemente. Ein jeweils anderer Bestandteil des optischen Sicherheitselementes ist das individuelle Motiv. Das individuelle Motiv ist für jedes Sicherheitselement der Serie verschieden.

Eine Serie wird hier als Anordnung verstanden. Die Serie kann eine Anordnung von entlang des Trägers nebeneinander angeordneten Sicherheitselementen sein. Die Serie weist zwei, drei oder jede höhere Anzahl an Sicherheitselementen bzw. Motiven auf. Die Sicherheitselemente der Serie brauchen aber nicht unmittelbar nebeneinander angeordnet zu sein, es können auch andere Sicherheitselemente innerhalb der Serie angeordnet sein. Die Sicherheitselemente können linear oder kreisförmig oder anderweitig nebeneinander angeordnet sein.

Der Kippeffekt zwischen dem nicht-individuellen und dem individuellen Motiv jedes Sicherheitselementes zeigt sich darin, dass unter bestimmten Betrachtungswinkeln das individuelle Motiv für den Betrachter in den Vordergrund tritt und bei anderen Betrachtungswinkeln das nicht-individuelle Motiv für den Betrachter in den Vordergrund tritt und dem individuellen Motiv überlagert erscheint.

Ein Motiv wird hierbei als individuell betrachtet, wenn es sich in der Serie der erfindungsgemäßen optischen Sicherheitselemente von allen Motiven der anderen Sicherheitselemente unterscheidet oder zumindest von den meisten unterscheidet. Die individuellen Motive sind verschieden, vorzugsweise paarweise verschieden. Ein solches individuelles Motiv kann eine Seriennummer sein oder ein Barcode, der unter anderem eine Seriennummer enthält. Unter einem nicht-individuellen Motiv wird der Teil des optischen Sicherheitselementes verstanden, der bei der Herstellung einer Serie von optischen Sicherheitselementen des nicht-individuellen Motivs von einem einzigen Masterprägestempel abgeprägt ist. Also ist das nicht-individuelle-Motiv in jedem optischen Sicherheitselement gleich oder identisch. Gemäß Stand der Technik wird das nicht-individuelle Motiv der Prägestruktur durch das individuelle Motiv der lithographischen Struktur zerstört bzw. unsichtbar gemacht, da das gebeugte Licht in den in den lithographischen Verfahren demetallisierten Stellen des Materials nicht zurückreflektiert wird. Dadurch wird der Anschein erweckt, dass das nicht-individuelle Motiv der Prägestruktur durch das individuelle Motiv der laserlithographischen Struktur überdeckt bzw. überdruckt wird.

Erfindungsgemäß ist die metallisierte Schicht dort, wo das nicht-individuelle Motiv eingeprägt ist, mit einer diffraktiven Oberflächenstruktur versehen. Unter diffraktiv ist hier zu verstehen, dass das nicht-individuelle Motiv entlang seiner metallisierten Oberfläche mit einem oder mehreren Beugungsgittern belegt ist, so dass je nach Betrachtungswinkel und Beleuchtung das nicht-individuelle Motiv durch ein Schillern sichtbar wird. Die Beugungsgitter haben in der Regel Gitterkonstanten von 400 nm bis zu mehreren µm, um sichtbares Licht effizient zu beugen. Die diffraktive Oberflächenstruktur macht also von dem Prinzip der Beugung des einfallenden Lichtes Gebrauch, wobei das Licht je nach Wellenlänge Beugungsmaxima unterschiedlicher Ordnung in unterschiedlichen Reflexionswinkeln aufweist, so dass beim schrägen Betrachten der diffraktiven Oberflächenstruktur ein regenbogenartig schillernder Effekt bei mit den Beugungswinkeln übereinstimmenden, aber nicht allen Betrachtungswinkeln auftritt.

Erfindungsgemäß ist das nicht-individuelle Motiv mit einem individuellen Motiv in derselben metallisierten Schicht überlagert. In die metallisierte Schicht ist ein individuelles Motiv laserlithographisch eingebracht und das individuelle Motiv weist Aussparungen auf, die vorzugsweise laserlithographisch nicht bearbeitet sind. Die Aussparungen formen zumindest ein Teilmotiv, möglicherweise aber auch das gesamte nicht-individuelle Motiv aus, und die Aussparungen sind passergenau auf dem individuellen Motiv angeordnet.

Unter passergenau wird hier verstanden, dass die individuellen und die nicht-individuellen Motive eines Sicherheitselementes exakt oder auch bis auf Passerabweichungen exakt zueinander angeordnet werden. Die Motive können dabei von Sicherheitselement zu Sicherheitselement höchstens um die Passerabweichung relativ zueinander verschoben sein. Die Größe der Passerabweichung, die auch Passerversatz genannt wird, wird weiter unten erörtert.

Bei der Laserlithographie wird eine zu belichtende Struktur mittels eines Laserstrahls in ein Substrat übertragen. Die zu belichtende Struktur wird vorgegeben oder mittels eines Computers berechnet und liegt in Form von Bild- oder Vektordaten vor. Die Bild- oder Vektordaten werden von dem Laserlithographen zur Steuerung von Position des Laserstrahls relativ zum Substrat verwendet sowie zur Steuerung der Intensität und der Einwirkdauer des auf das Substrat auftreffenden Laserstrahls. In der Laserlithographie haben sich mehrere Verfahren etabliert. So kann ein Schreibstrahl fest im Raum stehen und das Substrat relativ zu diesem bewegt werden. Es kann auch das Substrat fest im Raum stehen und der Schreibstrahl relativ zu diesem bewegt werden. Weiterhin können sowohl Substrat als auch Laserstrahl bewegt werden. Es ist auch möglich, den Schreibstrahl mittels eines Flächenlichtmodulators zu modulieren und so eine größere Fläche des Substrats auf einmal zu belichten. Auch bei diesem Prinzip können Schreibstrahl und Substrat bewegt werden.

Bei der Laserlithographie ist die Auflösung durch die verwendete Wellenlänge und durch die verwendete Optik begrenzt. Um möglichst hochauflösende Strukturen erzeugen zu können, werden daher bevorzugt kleine Wellenlängen verwendet. Geeignete Wellenlängen sind im Bereich von 0.2 µm bis 10 µm, bevorzugt im Bereich von 0.2 µm bis 1 µm. Kleinere Wellenlängen sind ebenfalls möglich. Bei diesen Wellenlängen können Strukturen erzeugt werden, die im Bereich des sichtbaren Lichts (Wellenlänge ca. 0.4 µm bis 0.7 µm) wirksam sind. So können Beugungsgitter mit Gitterkonstanten in der Größenordnung des sichtbaren Lichts erzeugt werden, die große Beugungswinkel besitzen und deswegen besonders gut wahrgenommen werden können.

Mit Laserlithographie hergestellte optische Sicherheitselemente können herstellungsbedingt im Design voll individualisiert sein. Sämtliche Strukturen können individuell ausgeführt sein. Dies kann mithilfe von numerischen oder alphanumerischen Seriennummern geschehen oder durch individuelle graphische Elemente wie Bilder oder Guillochen.

Als Substratmaterial für die Laserlithographie werden wie bei den geprägten optischen Sicherheitselementen unter anderem metallisierte Folien oder metallisierte Lacke verwendet. In diesem Fall lässt sich der Laserstrahl in Wellenlänge, Intensität, Pulsdauer, Form und Schreibenergie so einstellen, dass das Substratmaterial an bestimmten vordefinierten Stellen demetallisiert und dadurch transparent oder semitransparent wird. Dies geschieht entweder durch Ablation der Metallschicht, durch Verschiebung der Metallschicht zu den Rändern der belichteten Stelle hin oder durch Umwandlung der Metallschicht in eine transparente oder semitransparente Oxidschicht. Es kann auch eine Mischung der drei genannten Effekte stattfinden. Die Demetallisierung kann passergenau zu den anderen durch Laserlithographie erzeugbaren Strukturen ausgerichtet werden, da sie im selben Belichtungsvorgang eingebracht werden kann. Da die Demetallisierung bei der Laserlithographie prinzipiell mit der hohen Auflösung des laserlithographischen Prozesses erfolgt, können damit hochaufgelöste demetallisierte Strukturen erzeugt werden. Dazu zählen Mikroschriften, streuende Strukturen, Grauwerte oder Grauwertkeile. Solche Grauwerte können durch geeignete Rasterung in einem Halbtonverfahren erzeugt werden, wobei in einer Fläche nur ein gewisser Anteil der Fläche gerastert demetallisiert wird. Bei Grauwertkeilen nimmt der demetallisierte Flächenanteil durch Anpassung der Rasterung in der Fläche graduell zu.

Neben einer vollständigen Demetallisierung ist bei der Laserlithographie auch eine Reduzierung der Dicke der Metallschicht möglich durch exaktes Einstellen der eingebrachten Laserenergie während des Schreibprozesses. Durch die Reduzierung der Dicke der Metallschicht steigt die Lichtdurchlässigkeit der Metallschicht. Auch dadurch lassen sich Grauwerte und Graukeile erzeugen.

Die Herstellung optischer Sicherheitselemente mit hochauflösender Laserlithographie ist gewissen Limitierungen unterworfen. So ist die Basisauflösung durch die verwendete Wellenlänge des Schreiblasers und durch die verwendete Optik begrenzt. Da bei einer Massenproduktion hohe Schreibgeschwindigkeiten und somit ein hoher Durchsatz erzielt werden sollen, ist es erstrebenswert, die Auflösung weiter zu reduzieren, da dann größere Flächen in kürzerer Zeit belichtet werden können. Typische verwendete Basisauflösungen sind hier 0.5 µm bis 5 µm. Es ist also bei der Laserlithographie von einer begrenzten Auflösung auszugehen. Bei der Herstellung von beugenden Strukturen, wie z. B. Gittern oder Hologrammen, können durch die begrenzte Auflösung nicht alle Beugungswinkel erreicht werden. Weiterhin ist die mit Laserlithographie zu erreichende Phasen- oder Amplitudenmodulation im Material nicht ideal, so dass nicht die theoretisch maximal mögliche Beugungseffizienz der beugenden Strukturen erzielt wird.

Das individuelle Motiv ist dabei beispielsweise so hergestellt, dass die Bereiche, die das individuelle Motiv ausmachen, laserlithographisch bearbeitet werden, so dass die metallisierte Schicht demetallisiert wird. Dadurch wird das Motiv transparent, und es können unter der Metallschicht liegende dunkle oder andersfarbige Flächen optisch hervortreten, so dass beim Betrachten des optischen Sicherheitselementes das individuelle Motiv grundsätzlich erkennbar ist. Erfindungsgemäß weist das individuelle Motiv jedoch Aussparungen auf. Das sind Bereiche, die laserlithographisch nicht behandelt werden, also weiterhin metallisiert sind und damit das einfallende Licht reflektieren. Die Idee liegt nun darin, dass die Aussparungen genau die Bereiche einnehmen, die von dem nicht-individuellen Motiv der Prägestruktur benutzt sind. Dadurch bildet sich das wenigstens eine optische Sicherheitselement durch Übereinander-Anordnung des nicht-individuellen mit dem individuellen Motiv aus.

Vorzugsweise weist das nicht-individuelle Motiv feine Linien auf. Unter fein ist hier zu verstehen, dass die Breite der Linie weniger als 250 µm beträgt, vorzugsweise zwischen 50 µm und 100 µm. Die Linienbreite ist so gewählt, dass die Linien noch hinreichend breit sind, um eine diffraktive Struktur aufzunehmen und auch einen Beugungseffekt zu erzeugen. Die Flächenbelegung des nicht-individuellen Motivs sollte gering sein, vorzugsweise unterhalb von 25%. Die diffraktive Oberflächenstruktur der metallisierten Schicht bleibt auch durch das laserlithographisch aufgetragene individuelle Motiv vorzugsweise vollständig unverändert.

Das nicht-individuelle Motiv kann ein Muster aus feinen Linien sein, wie z. B. konzentrische Ringe oder ein Karomuster es sind. Das nicht-individuelle Motiv kann ein Buchstabe, ein Wort, ein Logo oder ein Symbol sein. Enthält das Motiv größere Flächen, sollten nur die Umrisse dieser Flächen das Motiv bilden, damit das Motiv insgesamt nur aus feinen Linien aufgebaut ist.

Die Erfindung beruht darauf, dass sowohl das nicht-individuelle als auch das individuelle Motiv in wenigstens einem optischen Sicherheitselement erkennbar bleiben. Durch die oben beschriebene Anordnung entsteht überraschenderweise eine Art Kippeffekt für den Betrachter des optischen Sicherheitselementes. In einem Betrachtungswinkel und bei einer Beleuchtung, in dem bzw. bei der das nicht-individuelle Motiv der Prägestruktur nicht schillert, tritt das individuelle Motiv der laserlithographischen Struktur in den Vordergrund und ist für einen menschlichen Betrachter fast störungsfrei lesbar, als wären die Aussparungen nicht vorhanden. Dies liegt daran, dass die Aussparungen durch die geringe Linienbreite des nicht-individuellen Motivs dem Betrachter praktisch nicht auffallen.

In einem Betrachtungswinkel und bei einer Beleuchtung, in dem bzw. bei der das nicht-individuelle Motiv der Prägestruktur schillert, tritt aber das nicht-individuelle Motiv der Prägestruktur in den Vordergrund und scheint für den menschlichen Betrachter über dem individuellen Motiv der laserlithographischen Struktur zu liegen. Die beiden Ansichten wechseln, wenn das optische Sicherheitselement gekippt wird.

Um den erfindungsgemäßen fälschungssicheren Träger mit wenigstens einem optischen Sicherheitselement herzustellen, ist einerseits eine Auflösung eines laserlithographischen Verfahrens notwendig, um die Aussparungen in der Größenordnung von kleiner als 250 µm aufbringen zu können, andererseits ist eine sehr gute Passergenauigkeit zwischen den nicht-individuellen Motiven und den individuellen Motiven notwendig. Hierzu muss während des Herstellungsverfahrens die Position des nicht-individuellen Motivs aufgenommen werden, z. B. mittels einer Passermarke, und das individuelle Motiv muss mittels des laserlithographischen Verfahrens entsprechend der aufgenommenen Position passergenau in die metallisierte Schicht eingebracht werden.

Ist die Passergenauigkeit bei der Herstellung nicht gegeben, so wird das nicht-individuelle Motiv durch das individuelle Motiv des laserlithographischen Verfahrens in Teilen zerstört bzw. unsichtbar gemacht, und der Kippeffekt ist nicht oder zumindest nicht voll wirksam. Während der Herstellung können Produktionstoleranzen auftreten, also leichte Passerversätze zwischen dem nicht-individuellen Motiv der Prägestruktur und dem individuellen Motiv der laserlithographischen Struktur den Kippeffekt zerstören. Solche Produktionstoleranzen werden bei der Gestaltung der Sicherheitselemente vorzugsweise berücksichtigt.

Wenn die maximale Passerabweichung des Produktionsprozesses zwischen den beiden Motiven bekannt ist, so kann die maximale Passerabweichung der Linienbreite des nicht-individuellen Motivs der Prägestruktur aufgeschlagen werden. Die Linienbreite wird um den Betrag der maximalen Abweichung vergrößert. Die Aussparungen der laserlithographischen Struktur behalten jedoch ihre ursprüngliche Breite bei, sind also gestaltet, als seien die Linien des nicht-individuellen Motivs der Prägestruktur gar nicht verbreitert worden. Weicht im Herstellungsverfahren die Position des individuellen Motivs der laserlithographischen Struktur von der Position des nicht-individuellen Motivs der Prägestruktur ab, so ist an den Aussparungen immer noch die Linie des nicht-individuellen Motivs der Prägestruktur vorhanden. Der Kippeffekt bleibt weiterhin wirksam. Nachteilig daran ist natürlich, dass die Linien verbreitert sind. Es können mit diesem Verfahren und der Linienverbreiterung aber dennoch kleinere Passerabweichungen kompensiert werden. Die Passerabweichungen sollten im Bereich von +/- 100 µm liegen, bevorzugt +/- 50 µm.

Für die Berücksichtigung der Herstellungstoleranzen bei der Gestaltung der Motive wird alternativ die Passerabweichung der Breite der Aussparungen der laserlithographischen Struktur zugeschlagen. Weicht im Herstellungsverfahren die Position des individuellen Motivs der laserlithographischen Struktur von der Position des nicht-individuellen Motivs der Prägestruktur ab, so ist an den größeren Aussparungen immer noch die Linie des nicht-individuellen Motivs der Prägestruktur vorhanden. Auch hier bleibt der Kippeffekt weiterhin wirksam.

Die hohe Auflösung des Laser-Lithographieverfahrens und die hohen Anforderungen bei der Passergenauigkeit stellen eine große Hürde für die Fälschung der optischen Sicherheitselemente dar.

Hinsichtlich des Verfahrens wird die Aufgabe durch ein Verfahren mit den Merkmalen des Anspruchs 11 gelöst.

Die Aufgabe wird durch ein Verfahren zur Herstellung eines fälschungssicheren Trägers mit wenigstens einem optischen Sicherheitselement gelöst, indem das optische Sicherheitselement einen optischen Kippeffekt erzeugt, indem ein nicht-individuelles Motiv in eine metallisierte Schicht geprägt wird und dabei auf dem nicht-individuellen Motiv eine diffraktive Oberflächenstruktur erzeugt wird und ein individuelles Motiv laserlithographisch in die metallisierte Schicht eingebracht wird und dabei Aussparungen in dem individuellen Motiv erzeugt werden, die zumindest ein Teilmotiv des nicht-individuellen Motivs ausformen. Die Aussparungen werden passergenau auf dem nicht-individuellen Motiv angeordnet. Dabei wird zunächst in die metallisierte Schicht ein nicht-individuelles Motiv beispielsweise in Form von konzentrischen Ringen, einem anderen mathematischen Muster oder einem Logo geprägt. Dazu wird ein Stempel, vorzugsweise ein Masterprägestempel verwendet, der fortwährend beispielsweise entlang eines länglichen Trägers in bestimmten Abständen nicht-individuelle Motive in die metallisierte Schicht einprägt. Der Stempel ist dabei so genau gearbeitet, dass in die metallisierte Schicht eine Oberflächenstruktur eingebracht wird, die ein Beugungsgitter im sichtbaren Licht erzeugt oder eine Überlagerung mehrerer Beugungsgitter im sichtbaren Licht erzeugt. Das Beugungsgitter führt zu einem schillerndem Effekt und dem Sichtbarwerden des nicht-individuellen Motivs bei bestimmten Betrachtungswinkeln, die dem Beugungswinkel verschiedener Ordnung entsprechen.

Vorzugsweise anschließend wird in dieselbe metallisierte Schicht laserlithographisch ein weiteres, aber individuelles Motiv eingebrannt. Die metallisierte Schicht wird laserlithographisch jedoch so behandelt, dass die Oberflächenstruktur des nicht-individuellen Motivs erhalten bleibt und gleichsam nur die Zwischenräume zwischen den konzentrischen Linien oder anderen Linien des nicht-individuellen Motivs laserlithographisch behandelt werden. Die Linien des individuellen Motivs und die Bereiche des individuellen Motivs, die laserlithographisch behandelt werden, sind in ihren Abmessungen deutlich größer, d. h. im Millimeterbereich und damit beim Betrachten des optischen Sicherheitselementes außerhalb der Beugungswinkel dominant sichtbar.

Die Erfindung wird anhand von vier Ausführungsbeispielen in siebzehn Figuren beschrieben, dabei zeigen:
- Fign. 1a bis 1d: ein Grundprinzip eines Aufbaus eines erfindungsgemäßen fälschungssicheren Trägers mit einem optischen Sicherheitselement,
- Fign. 2a bis 2d: ein optisches Sicherheitselement bestehend aus QR-Code und konzentrischen Ringen,
- Fig. 3: ein übereinandergelagertes nicht-individuelles und individuelles Motiv mit einem Passerversatz,
- Fign. 4a bis 4d: einen Träger mit einem Sicherheitselement mit einem nicht-individuellen Motiv, dessen konzentrische Ringe breiter als die Breite der Aussparungen des individuellen Motivs sind,
- Fign. 5a bis 5d: einen Träger mit einem Sicherheitselement mit einem individuellen Motiv, dessen Aussparungen breiter als die konzentrischen Ringe des nicht- individuellen Motivs sind.

Die Figuren 1a bis 1d zeigen verschiedene aufeinander in eine metallisierte Schicht eingebrachte Motive 1, 2. Die metallisierte Schicht sowie ein Träger für die metallisierte Schicht sind in den Figuren nicht dargestellt.

Fig. 1a zeigt ein individuelles Motiv 1 in Form des Buchstaben "A", das in einem herkömmlichen laserlithographischen Verfahren in die metallisierte Schicht eingebracht werden soll.

Fig. 1b zeigt ein nicht-individuelles Motiv 2 in Form von fünf konzentrischen Ringen mit jeweils einer Linienbreite von 220 µm, die in einem herkömmlichen Prägeverfahren in dieselbe metallisierte Schicht eingeformt werden. Darüber hinaus wird beim Einprägen des nicht- individuellen Motivs 2 in die metallisierte Schicht eine diffraktive Oberfläche 3 auf der nicht dargestellten metallisierten Schicht erzeugt. Diese diffraktive Oberfläche 3 zeichnet sich dadurch aus, dass auf der Oberfläche der metallisierten Schicht im Bereich des nicht-individuellen Motivs 2 ein oder mehrere Beugungsgitter für sichtbares Licht ausgebildet sind. Die Beugungsgitter haben in der Regel Gitterkonstanten von 400 nm bis zu mehreren µm, um sichtbares Licht effizient zu beugen. Die Vertiefungen der Beugungsgitter sind in der Regel mehrere 100 nm tief.

Fig. 1c zeigt das in die metallisierte Schicht eingebrachte individuelle Motiv 1 mit Aussparungen 4. Die Aussparungen 4 sind in Form von Abschnitten oder Teilen der fünf konzentrischen Ringe ausgebildet, und das Teilmotiv der fünf konzentrischen Ringe entspricht exakt einem Teilmotiv der fünf konzentrischen Ringe des nicht-individuellen Motivs 2, die in Fig. 1b dargestellt sind.

In Fig. 1c sind die dunkel markierten Flächen des Buchstabens "A" laserlithographisch behandelt, die Aussparungen 4 und der Bereich um den Buchstaben "A" herum sowie das innere Dreieck des Buchstabens "A" sind laserlithographisch nicht behandelt, d. h. die nicht behandelten Flächen des individuellen Motivs 1 sind weiterhin metallisiert, und die laserlithographisch behandelten dunklen Flächen sind demetallisiert und reflektieren das einfallende Licht nicht. Sie sind in Fig. 1c weiß dargestellt. Beim Betrachten der metallisierten Schicht durch einen Betrachter von außen erscheinen die demetallisierten Flächen des individuellen Motivs 1 in der Farbe des Hintergrundes der Schicht, da die Metallschicht in diesem Bereich durchsichtig wird. Bevorzugt wird ein kontrastgebender, dunkler Hintergrund eingesetzt. Da die demetallisierten Flächen deutlich größer sind als die metallisiert verbleibenden Aussparungen 4, bleibt der Buchstabe "A" klar erkennbar.

Fig. 1d zeigt die Überlagerung der beiden Motive 1, 2 in derselben metallisierten Schicht. Das nicht-individuelle Motiv 2 der Prägestruktur mit den fünf konzentrischen Ringen und das individuelle Motiv 1 der lithographischen Struktur mit dem Buchstaben "A" und den Aussparungen 4 sind passergenau aufeinander abgestimmt, so dass die Aussparungen 4 exakt von den zugehörigen Abschnitten der fünf konzentrischen Ringe ausgefüllt werden. Das überlagerte nicht-individuelle und das individuelle Motiv 2, 1 gemäß Fig. 1d sind zusammen als ein optisches Sicherheitselement 6 in den Träger eingebracht. Der Buchstabe "A" kann als individuelles Motiv 1 für jedes andere optische Sicherheitselement 6 einer Sequenz variiert werden, während die nicht-individuellen Motive 2, die fünf konzentrischen Ringe, für jedes der optischen Sicherheitselemente 6 der Sequenz gleich bleiben.

Wenn das optische Sicherheitselement 6 gemäß Fig. 1d mit bloßem Auge betrachtet wird, so erscheint das nicht-individuelle Motiv 2 der Prägestruktur schillernd im Vordergrund, wenn man unter entsprechender Beleuchtung in einem entsprechenden Winkel auf das Sicherheitselement 6 schaut. Die fünf konzentrischen Ringe schillern. Wenn das Sicherheitselement 6 in einem Winkel betrachtet wird, der nicht einem der Beugungswinkel der diffraktiven Oberfläche 3 entspricht, erscheint das laserlithographische individuelle Motiv 1 im Vordergrund, da es wesentlich kontrastreicher und prominenter ist als das außerhalb einer der Beugungswinkel nicht schillernde nicht-individuelle Motiv 2. Die Unterbrechungen und/oder Aussparungen 4 des laserlithographischen individuellen Motivs 1 fallen nicht auf, da die Aussparungen 4 sehr fein sind und weniger als 250 µm in einer Breite, vorzugsweise jeder Breite, entlang ihres radialen Umfanges betragen. Da das Schillern des nicht-individuellen Motivs 2 vom Beleuchtungs- und Betrachtungswinkel abhängt, kann durch Kippen des optischen Sicherheitselement 6 ein Kippeffekt zwischen den beiden Motiven 1, 2 erreicht werden.

Fign. 2a bis 2d zeigen eine Anordnung wie in den Fign. 1a bis 1d, mit dem Unterschied, dass das individuelle Motiv 1 als Datamatrix Code ausgebildet ist. Das nicht-individuelle Motiv 2 ist wiederum eine Anordnung von fünf konzentrischen Ringen. Der Kippeffekt und das Herstellungsverfahren entsprechen denen der Fign. 1 bis 1d. Ansonsten entsprechen gleiche Bezugszeichen gleichen Merkmalen.

Die Fig. 3 zeigt schematisch das prinzipielle Problem von Toleranzen des Präge- und des Lithographieverfahrens. Zur Herstellung des Sicherheitselementes 6 wird üblicherweise zunächst beispielsweise die Prägestruktur entlang des Trägers beabstandet in die metallisierte Schicht eingedrückt und somit eine Serie von gleichen nicht-individuellen Motiven 2 hergestellt. Danach wird in den bereits bearbeiteten Träger auf die nicht-individuellen Motive 2 jeweils ein individuelles Motiv 1 mit den entsprechenden Aussparungen 4 laserlithographisch aufgebracht. Das laserlithographische Verfahren muss natürlich passergenau auf den nicht-individuellen Motiven 2 durchgeführt werden. Exakte Passergenauigkeit ist jedoch praktisch nicht herstellbar, so dass nach der Durchführung des laserlithographischen Verfahrens in der Regel das optische Sicherheitselement 6 gemäß Fig. 3 entsteht, bei dem ein Versatz zwischen dem individuellen Motiv 1 und dem nicht-individuellen Motiv 2 auftritt, d. h. die fünf konzentrischen Ringe sind nicht exakt in den Aussparungen 4 des individuellen Motivs 1 angeordnet, sondern etwas versetzt dazu. Der Kippeffekt funktioniert dann aber nicht mehr.

In den Figuren 4a bis 4d ist eine erste Möglichkeit aufgeführt, die Passerabweichung durch die beschriebenen Produktionstoleranzen auszugleichen. Üblicherweise werden beim Prägeverfahren Passermarken am Rand der Trägerstruktur angeordnet, und die Passermarken werden beim anschließenden laserlithographischen Verfahren eingelesen und das laserlithographische Verfahren anhand der Passermarken exakt ausgerichtet, dennoch entstehen Produktionstoleranzen, wie in Fig. 3 dargestellt.

Um dennoch den erfindungsgemäßen Kippeffekt zu erzeugen, werden die Linien des nicht-individuellen Motivs 2 um eine Passerabweichung entlang ihres gesamten Umfanges gleichmäßig verbreitert. Die um die Passerabweichung verbreiterten Linien sind in Fig. 4b dargestellt. Das laserlithographische individuelle Motiv 1 gemäß Fig. 1a und Fig. 1c wird im eingangs genannten laserlithographischen Verfahren hergestellt mit einer idealen Breite der Aussparungen 4. Wenn die beiden Motive 1, 2 übereinander angeordnet werden, erscheinen in den Aussparungen 4 des individuellen Motivs 1 trotz der Passerabweichung immer noch vollständig die diffraktiven Oberflächen 3 der nicht-individuellen Motive 2 gemäß Fig. 4d. Die unterschiedlichen Linienstärken innerhalb und außerhalb des laserlithographischen individuellen Motivs 1 fallen dem Betrachter nicht auf.

In den Fig. 5a bis 5d ist eine alternative Ausführungsform des erfindungsgemäßen optischen Sicherheitselementes 6 dargestellt, bei dem ebenfalls die Passerabweichung des laserlithographischen Verfahrens von dem Prägeverfahren berücksichtigt wird. Dabei sind im Gegensatz zu den Fign. 4a - d nicht die Linien des nicht-individuellen Motivs 2 gemäß Fig. 5b verbreitert, sondern die Aussparungen 4 des laserlithographisch hergestellten individuellen Motivs 1 in Fig. 5c sind um die Passerabweichung verbreitert, so dass gemäß Fig. 5d selbst bei einer Abweichung oder einem Versatz der Motive 1, 2 die fünf konzentrischen Ringe und damit die diffraktive Oberfläche 3 immer noch vollständig in den Aussparungen 4 enthalten sind und sichtbar bleiben und somit den gewünschten Kippeffekt erzeugen.

### Bezugszeichenliste

- 1: individuelles Motiv
- 2: nicht-individuelles Motiv
- 3: diffraktive Oberfläche
- 4: Aussparungen
- 6: optisches Sicherheitselement

## Patentansprüche

1. Fälschungssicherer Träger mit einer Serie optischer Sicherheitselemente (6) und mit einer metallisierten Schicht, in die für mindestens zwei der optischen Sicherheitselemente (6) jeweils ein nicht-individuelles Motiv (2) mit einer diffraktiven Oberfläche (3) eingeprägt ist
und in die jeweils ein individuelles Motiv (1) laserlithographisch eingebracht ist, **dadurch gekennzeichnet, dass** das individuelle Motiv (1) Aussparungen (4) aufweist, die zumindest ein Teilmotiv des nicht-individuellen Motivs (2) ausformen und passergenau zu dem nicht-individuellen Motiv (2) angeordnet sind,
und diese mindestens zwei optischen Sicherheitselemente (6) jeweils einen optischen Kippeffekt zwischen dem individuellen Motiv (1) und dem nicht-individuellen Motiv (2) aufweisen.

2. Fälschungssicherer Träger nach Anspruch 1,
**dadurch gekennzeichnet, dass** durch den Kippeffekt unter bestimmten Betrachtungswinkeln das individuelle Motiv (1) in den Vordergrund tritt und bei anderen Betrachtungswinkeln das nicht-individuelle Motiv (2) in den Vordergrund tritt und dem individuellen Motiv (1) überlagert erscheint.

3. Fälschungssicherer Träger nach Anspruch 1 oder 2,
**dadurch gekennzeichnet, dass** das nicht-individuelle Motiv (2) feine Linien aufweist.

4. Fälschungssicherer Träger nach Anspruch 3,
**dadurch gekennzeichnet, dass** eine Breite der feinen Linien weniger als 250 µm beträgt.

5. Fälschungssicherer Träger nach einem der vorstehenden Ansprüche,
**dadurch gekennzeichnet, dass** die Aussparungen (4) um einen Wert einer Passerabweichung verbreitert sind.

6. Fälschungssicherer Träger nach einem der Ansprüche 1 bis 4,
**dadurch gekennzeichnet, dass** Linien des nicht-individuellen Motivs (2) um den Wert der Passerabweichung verbreitert sind.

7. Fälschungssicherer Träger nach einem der vorstehenden Ansprüche,
**dadurch gekennzeichnet, dass** das nicht-individuelle Motiv (2) ein Logo, eine Zeichnung, eine Schrift, ein Symbol oder ein regelmäßiges Muster umfasst.

8. Fälschungssicherer Träger nach einem der vorstehenden Ansprüche,
**dadurch gekennzeichnet, dass** das individuelle Motiv (1) ein Text, insbesondere eine Seriennummer oder der Teil einer Seriennummer ist.

9. Fälschungssicherer Träger nach einem der vorstehenden Ansprüche,
**dadurch gekennzeichnet, dass** das individuelle Motiv (1) ein Barcode, insbesondere ein Datamatrix-Code oder ein QR-Code ist.

10. Fälschungssicherer Träger nach einem der vorstehenden Ansprüche,
**dadurch gekennzeichnet, dass** die nicht-individuellen Motive (2) der Serie identisch sind und die individuellen Motive (1) der Serie untereinander unterschiedlich sind.

11. Verfahren zur Herstellung eines fälschungssicheren Trägers mit einer Serie optischer Sicherheitselemente (6), von denen mindestens zwei jeweils einen optischen Kippeffekt erzeugen, indem nicht-individuelle Motive (2) in eine metallisierte Schicht geprägt werden und dabei auf den nicht- individuellen Motiven (2) eine diffraktive Oberfläche (3) erzeugt wird, individuelle Motive (1) laserlithographisch in die metallisierte Schicht eingebracht werden und dabei Aussparungen (4) in den individuellen Motiven (1) erzeugt werden, die jeweils zumindest ein Teilmotiv des nicht-individuellen Motivs (2) ausformen und passergenau auf dem nicht-individuellen Motiv (2) angeordnet werden.

12. Verfahren nach Anspruch 11,
**dadurch gekennzeichnet, dass** die Aussparungen (4) um einen Wert einer Passerabweichung verbreitert werden.

13. Verfahren nach Anspruch 11,
**dadurch gekennzeichnet, dass** Linien des nicht-individuellen Motivs (2) um den Wert der Passerabweichung verbreitert werden.

14. Verfahren nach einem der Ansprüche 11 bis 13,
**dadurch gekennzeichnet, dass** die nicht-individuellen Motive (2) in einem Massenreplikationsverfahren mittels eines Masters hergestellt werden.

## Claims

1. Anti-counterfeit carrier having a series of optical security elements (6) and having a metallized layer, into which in each case a non-individual motif (2) with a diffractive surface (3) is embossed for at least two of the optical security elements (6) and in which in each case an individual motif (1) is introduced by laser lithography,
**characterized in that** the individual motif (1) has cutouts (4) that form at least a partial motif of the non-individual motif (2) and are arranged in exact register with respect to the non-individual motif (2),
and said at least two optical security elements (6) have in each case an optical tilt effect between the individual motif (1) and the non-individual motif (2) .

2. Anti-counterfeit carrier according to Claim 1, **characterized in that**, due to the tilt effect, the individual motif (1) comes to the foreground at specific viewing angles and the non-individual motif (2) comes in the foreground at other viewing angles and appears to be overlaying the individual motif (1).

3. Anti-counterfeit carrier according to Claim 1 or 2, **characterized in that** the non-individual motif (2) has fine lines.

4. Anti-counterfeit carrier according to Claim 3, **characterized in that** a width of the fine lines is less than 250 µm.

5. Anti-counterfeit carrier according to one of the preceding claims,
**characterized in that** the cutouts (4) are widened by a value of a register deviation.

6. Anti-counterfeit carrier according to one of Claims 1 to 4,
**characterized in that** lines of the non-individual motif (2) are widened by the value of the register deviation.

7. Anti-counterfeit carrier according to one of the preceding claims,
**characterized in that** the non-individual motif (2) comprises a logo, a drawing, lettering, a symbol or a regular pattern.

8. Anti-counterfeit carrier according to one of the preceding claims,
**characterized in that** the individual motif (1) is text, in particular a serial number or part of a serial number.

9. Anti-counterfeit carrier according to one of the preceding claims,
**characterized in that** the individual motif (1) is a barcode, in particular a data matrix code or a QR code.

10. Anti-counterfeit carrier according to one of the preceding claims,
**characterized in that** the non-individual motifs (2) in the series are identical and the individual motifs (1) in the series differ from one another.

11. Method for producing an anti-counterfeit carrier having a series of optical security elements (6), of which at least two in each case produce an optical tilt effect, by way of non-individual motifs (2) being embossed into a metallized layer and by a diffractive surface (3) being produced on the non-individual motifs (2) in the process, individual motifs (1) being introduced into the metallized layer by laser lithography and cutouts (4) being produced in the individual motifs (1) in the process that each form at least a partial motif of the non-individual motif (2) and are arranged in exact register on the non-individual motif (2).

12. Method according to Claim 11,
**characterized in that** the cutouts (4) are widened by a value of a register deviation.

13. Method according to Claim 11,
**characterized in that** lines of the non-individual motif (2) are widened by the value of the register deviation.

14. Method according to one of Claims 11 to 13,
**characterized in that** the non-individual motifs (2) are produced in a mass replication method using a master stamp.

## Revendications

1. Support infalsifiable présentant une série d'éléments de sécurité optiques (6) et une couche métallisée dans laquelle, pour au moins deux des éléments de sécurité optiques (6), un motif non individuel (2) respectif pourvu d'une surface diffractante (3) est imprimé par gaufrage
et dans laquelle un motif individuel (1) respectif est introduit par lithographie laser,
**caractérisé en ce que** le motif individuel (1) présente des évidements (4) qui forment au moins un motif partiel du motif non individuel (2) et qui sont placés avec précision sur le motif non individuel (2), et lesdits au moins deux éléments de sécurité optiques (6) présentent chacun un effet optique d'image latente entre le motif individuel (1) et le motif non individuel (2).

2. Support infalsifiable selon la revendication 1, **caractérisé en ce que** le motif individuel (1) se détache au premier plan par effet d'image latente sous des angles de vue déterminés et, sous d'autres angles de vue, le motif non individuel (2) se détache au premier plan et apparaît superposé au motif individuel (1).

3. Support infalsifiable selon la revendication 1 ou 2, **caractérisé en ce que** le motif non individuel (2) présente des lignes fines.

4. Support infalsifiable selon la revendication 3, **caractérisé en ce que** la largeur des lignes fines est inférieure à 250 µm.

5. Support infalsifiable selon l'une des revendications précédentes, **caractérisé en ce que** les évidements (4) sont élargis d'une valeur d'un écart d'alignement.

6. Support infalsifiable selon l'une des revendications 1 à 4, **caractérisé en ce que** les lignes du motif non individuel (2) sont élargies de la valeur de l'écart d'alignement.

7. Support infalsifiable selon l'une des revendications précédentes, **caractérisé en ce que** le motif non individuel (2) comprend un logo, un dessin, une écriture, un symbole ou un motif régulier.

8. Support infalsifiable selon l'une des revendications précédentes, **caractérisé en ce que** le motif individuel (1) est un texte, en particulier un numéro de série ou la partie d'un numéro de série.

9. Support infalsifiable selon l'une des revendications précédentes, **caractérisé en ce que** le motif individuel (1) est un code à barres, en particulier un code Datamatrix ou un code QR.

10. Support infalsifiable selon l'une des revendications précédentes, **caractérisé en ce que** les motifs non individuels (2) de la série sont identiques et les motifs individuels (1) de la série sont différents les uns des autres.

11. Procédé de fabrication d'un support infalsifiable présentant une série d'éléments de sécurité optiques (6), dont au moins deux produisent chacun un effet optique d'image latente, en imprimant par gaufrage des motifs non individuels (2) dans une couche métallisée et en créant ainsi une surface diffractante (3) sur les motifs non individuels (2), en introduisant des motifs individuels (1) par lithographique laser dans la couche métallisée et en créant des évidements (4) dans les motifs individuels (1), qui forment chacun au moins un motif partiel du motif non individuel (2) et qui sont placés avec précision sur le motif non individuel (2).

12. Procédé selon la revendication 11, **caractérisé en ce que** les évidements (4) sont élargis d'une valeur d'un écart d'alignement.

13. Procédé selon la revendication 11, **caractérisé en ce que** les lignes du motif non individuel (2) sont élargies de la valeur de l'écart d'alignement.

14. Procédé selon l'une des revendications 11 à 13, **caractérisé en ce que** les motifs non individuels (2) sont réalisés lors d'un processus de réplication en masse au moyen d'une matrice.
